# DEMANDE DE BREVET EUROPEEN

(11) **EP 4 767 862 A1**
(43) Date de publication de la demande: **01.07.2026**
(21) Numéro de dépôt: 25226077.3
(22) Date de dépôt: 19.12.2025
(51) Int. Cl.: A45C 11/16, A45C 15/06, A47F 7/02, H05B 45/22, A47F 11/10

(54) **DISPOSITIF D'ÉCLAIRAGE, D'UNE CIBLE, À SPECTRE D'ÉMISSION ABSORBÉ**

(30) Priorité: 24.12.2024 FR 2415231
(71) Demandeur: PA.COTTE SA, 1009 Pully (CH)
(72) Inventeur: COTTE, Alexander, 92224 Amberg (DE); COTTE, Pierre-Alain, 92224 Amberg (DE)
(74) Mandataire: reuteler & cie SA

(57) **Abrégé**

L'invention concerne un dispositif d'éclairage d'une cible, comprenant :
- un support (2) présentant une surface de réception de la cible à illuminer, le support incluant une zone (210) d'éclairement de la cible, le support et/ou pour le moins la zone d'éclairement du support étant d'une couleur déterminée caractérisé par un spectre d'absorption déterminé ;
- une armature (3) comprenant un groupe lumineux formé d'une pluralité de sources lumineuses.

Selon l'invention, chaque source lumineuse émet un spectre lumineux, dit spectre d'émission, choisi, principalement, dans le spectre d'absorption déterminé.

## Description

### Domaine de l'invention

Le domaine de l'invention est celui de l'éclairage en générale et celui des dispositifs d'éclairage d'une cible.

Plus précisément, l'invention concerne un dispositif d'éclairage et de mise en valeur d'une cible.

L'invention trouve notamment une application dans l'éclairage scénographique des bijoux.

### État de la technique

Il est connu de créer des supports de bijoux pourvus de moyens d'éclairage.

À titre d'exemple, avec le document US 6,433,483 on connaît les dispositifs d'éclairage de bijoux comprenant un logement de réception d'un bijou, et des moyens d'éclairage présentant une pluralité de sources lumineuses.

Les sources lumineuses sont positionnées au contact du bijou, pour que le rayonnement lumineux émis par les sources, soit dirigé vers le support du bijou exposé. Ainsi, le bijou est éclairé. Lorsque le bijou comprend une pierre ou gemme, ou un élément transparent ou translucide, le rayonnement lumineux traverse l'élément pour le moins translucide. Cela a pour effet d'éclairer la zone de présentation du bijou dans le dispositif, générant des ombres non maîtrisées qui sont disgracieuses.

### Objectifs de l'invention

L'invention a donc notamment pour objectif de pallier les inconvénients de l'état de la technique cités ci-dessus.

Plus précisément l'invention a pour objectif de fournir un dispositif d'éclairage d'une cible, tel un bijou, qui met en valeur la cible ou objet éclairé.

Un objectif de l'invention est également de fournir une telle technique qui évite la présence d'ombres disgracieuses et/ou non maîtrisées.

Encore un objectif de l'invention est de fournir une telle technique qui limite ou supprime les différences d'exposition lumineuse du fond à l'arrière de l'objet éclairé.

Un autre objectif de l'invention est de fournir une telle technique qui soit simple à mettre en œuvre, et d'un coût de revient limité.

Un objectif de l'invention est également de proposer une telle technique qui n'impacte pas ou peu l'encombrement par rapport à un dispositif d'éclairage conventionnel.

Encore un objectif de l'invention est de fournir une telle technique qui soit fiable, et sans danger pour l'observateur de l'objet éclairé.

### Exposé de l'invention

Ces objectifs, ainsi que d'autres qui apparaîtront par la suite sont atteints à l'aide d'un dispositif d'éclairage d'une cible, comprenant :
- un support présentant une surface de réception de la cible à illuminer, le support incluant une zone d'éclairement de la cible, le support et/ou pour le moins la zone d'éclairement du support étant d'une couleur déterminée caractérisé par un spectre d'absorption déterminé ;
- une armature comprenant un groupe lumineux formé d'une pluralité de sources lumineuses.

Selon l'invention, chaque source lumineuse émet un spectre lumineux, dit spectre d'émission, choisi, principalement, dans le spectre d'absorption déterminé.

Ainsi, de façon inédite, l'invention propose de mettre en œuvre un éclairage dans lequel le spectre d'émission est absorbé par la couleur déterminée de la zone d'éclairement. Grâce à ces caractéristiques, les conditions d'illumination mettent en valeur la cible à éclairer, sans créer un halo lumineux visible sur le support.

Selon des modes de réalisation particuliers de l'invention, le dispositif d'éclairage d'une cible, objet de l'invention comprend une ou plusieurs des caractéristiques suivantes, selon toute combinaison technique opérante.

Par ailleurs, selon un mode de réalisation particulier de l'invention, l'armature est destinée à être positionnée, au moins en partie, à distance du support.

En outre, selon un mode de réalisation avantageux de l'invention, le groupe lumineux est principalement situé dans une portion distante de l'armature par rapport audit support.

Selon un mode de réalisation particulièrement avantageux de l'invention, le spectre lumineux de chaque source lumineuse est exclusivement choisi dans le spectre absorbé par le support dans de la zone d'éclairement.

Selon un mode de réalisation préférentiel de l'invention, la couleur déterminée est uniforme.

Selon un mode de réalisation particulier de l'invention, le spectre lumineux est en outre choisi en fonction de la matière et/ou de l'état de surface, et/ou de la texture, et/ou de la forme de la zone d'éclairement.

Ainsi, les différents paramètres entrant dans la perception visuelle du spectateur qui observe la cible, le bijou, l'œuvre d'art, etc., sont pris en compte pour optimiser l'éclairage et donc améliorer la mise en scène. Par exemple, la matière déterminée, c'est-à-dire choisie, du fond est prise en compte lorsqu'elle impacte l'absorption de la lumière reçue.

Selon un mode de réalisation avantageux de l'invention, la portion de l'armature destinée à être positionnée, au moins en partie, à distance du support est principalement positionnée au-dessus dudit support.

Grace à ces caractéristiques techniques, le rendement lumineux de l'éclairage est amélioré.

Selon un mode de réalisation particulièrement avantageux de l'invention le groupe lumineux est situé sensiblement en élévation par rapport audit support

Grace à ces caractéristiques techniques, le rendement lumineux de l'éclairage est optimisé.

Selon un mode de réalisation préférentiel de l'invention, le dispositif d'éclairage comprend une unité de commande couplée à chacune des sources lumineuses, l'unité de commande étant paramétrée pour configurer chaque source lumineuse de sorte à émettre le spectre lumineux choisi.

Ainsi, le contrôle de chaque source lumineuse est maîtrisé.

Par ailleurs, selon un mode de réalisation particulièrement avantageux de l'invention, l'unité de commande est paramétrée pour allumer selon une fréquence déterminée l'une au moins des sources lumineuses, et, simultanément, maintenir éteinte l'une au moins des sources lumineuses, l'une au moins des sources lumineuses allumée étant différente de l'une au moins des sources lumineuses maintenue éteinte.

Grace à ces caractéristiques techniques, le dispositif d'éclairage met en valeur la cible, la rendant animée, laissant paraître l'impression qu'elle est « vivante ». Par exemple, lorsque la cible est un bijou pourvu de pierre, notamment de pierre à facettes, tel un diamant taillé, les pierres scintillent de mille feux.

Selon un mode de réalisation avantageux de l'invention, la pluralité de sources lumineuses formant le groupe lumineux est disposée selon un schéma linéaire.

Selon un mode de réalisation particulier de l'invention, la pluralité de sources lumineuses formant le groupe lumineux est disposée selon un schéma matriciel.

Selon un mode de réalisation particulier de l'invention, la pluralité de sources lumineuses est répartie en un motif répété formant le groupe lumineux.

Selon un mode de réalisation avantageux de l'invention, l'une au moins des sources lumineuses est formée d'une composition de plusieurs sources de rayonnement dont l'addition produit une lumière colorée ou une lumière sensiblement blanche.

Selon un mode de réalisation particulier de l'invention, chaque source lumineuse est formée d'une LED RVB.

Ainsi, avec une source trichromatique, il est possible de configurer le spectre d'émission. Il suffit alors de choisir la couleur déterminée de la zone d'éclairement en fonction de son spectre d'absorption et le spectre d'émission des sources lumineuses pour que la lumière émise soit absorbée par la zone d'éclairement.

Selon un mode de réalisation particulier de l'invention, le spectre lumineux choisi est obtenu à l'aide d'un filtre placé devant chaque source lumineuse.

Grace à ces caractéristiques techniques, il est possible de produire un dispositif d'éclairage selon l'invention à coût réduit.

Selon un mode de réalisation particulièrement avantageux de l'invention, le dispositif d'éclairage comprend un capteur de caractérisation de la couleur déterminée de sorte à adapter le spectre lumineux d'émission.

Ainsi, grâce à ces caractéristiques techniques, le dispositif d'éclairage est en mesure d'adapter le spectre d'émission de l'éclairage, de sorte à produire un flux lumineux absorbé par le fond. Pour ce faire, l'information fournie par le capteur peut directement être utilisable par l'unité de commande, ou nécessiter pour celle-ci d'opérer une conversion, par exemple à l'aide d'un abaque, ou d'une formule avant de reconfigurer les sources lumineuses. Lorsqu'une température de couleur est mesurée en kelvin, un abaque permet d'obtenir le spectre d'absorption correspondant. Le capteur peut par exemple être un colorimètre, un spectrophotomètre, un dispositif d'imagerie hyper-spectrale, un capteur CCD ou capteur photographique équipé d'un filtre de spectre.

Selon un mode de réalisation particulièrement avantageux de l'invention, le dispositif d'éclairage comprend en outre un capteur de luminosité et/ou un capteur de température, de la lumière ambiante dans lequel le dispositif d'éclairage est utilisé, de sorte à adapter le spectre lumineux choisi aux conditions de lumière ambiante.

Ainsi, grâce à ces caractéristiques techniques, le dispositif d'éclairage est en mesure d'adapter l'éclairage de la cible, en particulier en fonction des conditions de lumière ambiante. Il est alors possible de conserver un rendu constant par exemple, ou configurable selon la scénographie souhaitée. Par exemple, dans la vitrine sur rue d'un bijoutier, en période hivernale, la luminosité évolue au cours de la journée. Il est alors possible de jouer sur les conditions d'éclairage pour maintenir l'attrait sur le bijou exposé quel que soit le moment de la journée. Par exemple, en fin de journée, il est possible de rendre l'éclairage plus chaleureux. À contrario, la scénographie d'une vitrine située à l'intérieur de la bijouterie, dans un environnement d'éclairage ambiant artificiel, souvent maîtrisé, le comportement du dispositif d'éclairage peut être configuré différemment.

### Figures

D'autres caractéristiques et avantages de l'invention apparaîtront plus clairement à la lecture de la description suivante de trois modes particuliers de réalisation de l'invention, donné à titre de simple exemple illustratif et non limitatif et des dessins annexés parmi lesquels :
- [FIG. 1] la figure 1 est une représentation schématique en perspective d'un premier mode de réalisation d'un dispositif d'éclairage selon l'invention ;
- [FIG. 2] la figure 2 est une représentation schématique en perspective d'un deuxième mode de réalisation d'un dispositif d'éclairage selon l'invention, sous les traits d'une vitrine d'exposition ;
- [FIG. 3] la figure 3 est une représentation schématique d'une boîte intégrant un dispositif d'éclairage selon l'invention ;
- [FIG. 4] la figure 4 est une représentation graphique de l'évolution temporelle d'une intensité lumineuse émise par le groupe lumineux du dispositif d'éclairage selon l'invention.

Seuls les éléments nécessaires à la compréhension de l'invention ont été représentés. Pour faciliter la lecture des dessins, les mêmes éléments portent les mêmes références d'une figure à l'autre.

### Description détaillée de l'invention

Référence sera maintenant faite en détail à des mises en œuvre spécifiques illustrées dans les dessins et figures annexés.

Dans la description détaillée suivante, de nombreux détails spécifiques sont présentés pour fournir une compréhension approfondie de l'invention.

Cependant, il apparaîtra clairement à l'homme du métier que des mises en œuvre peuvent être mises en pratique sans ces détails spécifiques.

Dans d'autres cas, des procédés, procédures, composants, circuits et réseaux bien connus n'ont pas été décrits en détail afin de ne pas obscurcir inutilement des aspects des mises en œuvre.

### Exemple de mode de réalisation de l'invention

Avec la **figure 1****,** on a illustré un dispositif 1 d'éclairage d'une cible 1000, selon l'invention, qui est à présent décrit.

Selon les modes de réalisation détaillé ci-après, la cible représentée est un bijou 1000. Toutefois, cette cible pourrait être une œuvre d'art, un objet quelconque ou même une personne.

Comme on peut le voir, le dispositif 1 d'éclairage est formé d'un support 2 qui présente une surface de réception 21 de la cible 1000 à éclairer. La surface de réception 21 comprend une zone d'éclairement 210 dans laquelle placer la cible, c'est-à-dire le bijou 1000 à illuminer. Il est parfaitement clair dans le cadre de l'invention que la zone d'éclairement 210 peut couvrir tout ou partie de la surface de réception 21, et/ou du support 2.

Le dispositif 1 de mise en lumière comprend également une armature 3 destinée à être positionnée, au moins en partie, au-dessus du support 2. En d'autres termes, le support surplombe au moins partiellement le support 2.

Pour illuminer la cible 1000, l'armature 3 est équipé d'au moins un groupe lumineux 4 formé d'une pluralité de sources lumineuses 41. Cette pluralité comprend au moins deux sources lumineuses distante l'une de l'autre. Le groupe ainsi formé est disposé sensiblement en élévation au-dessus du support 2. Selon un mode de réalisation préféré, le groupe lumineux 4 surplombe, au moins partiellement, la zone d'éclairement 210.

Selon l'invention, d'une part, la zone d'éclairement 210 est d'une couleur déterminée. La couleur déterminée, en d'autres termes, la couleur choisie selon la scénographie voulue pour la mise en valeur de la cible 1000, est caractérisée par un spectre d'absorption. On l'appellera spectre d'absorption déterminé, en référence à la couleur choisie ou déterminée. En outre, la zone d'éclairement 210 est également appelée fond 210 du dispositif 1, et la couleur déterminée du fond nommée couleur de fond.

D'autre part, l'une au moins des sources lumineuses 41 émet un spectre lumineux choisi en adéquation avec la couleur déterminée de la zone d'éclairement 210. De préférence, chaque source lumineuse 41 émet un spectre lumineux identique ou sensiblement identique. Le spectre lumineux d'émission de chaque source lumineuse est principalement situé dans le spectre d'absorption, ou spectre absorbé, qui caractérise la couleur déterminée, utilisée pour la zone d'éclairement 210. Ainsi, les radiations spectrales émises par chaque source lumineuse sont absorbées par le fond 210. C'est-à-dire que les longueurs d'ondes présentent dans le spectre d'émission sont également présentes du spectre d'absorption. En d'autres termes, la couleur de la lumière émise est de la même teinte que la couleur du fond 210, ce qui signifie qu'elle sera absorbée par celui-ci.

Pour illustrer, en choisissant une couleur de fond rouge, chaque source lumineuse 41 est choisie de sorte à émettre dans la même plage de longueurs d'onde.

Typiquement, le rayonnement électromagnétique correspondant à la couleur rouge couvre la plage de longueurs d'onde entre 620 et 780 nm.

Par opposition, si la lumière émise provenait de sources lumineuses dont les raies spectrales seraient choisies pour émettre sur une plage différente du rouge, par exemple, le vert ou le bleu, la lumière émise serait alors réfléchie par le fond 210. En conséquence, une tâche de cette lumière serait visible sur le fond 210.

Pour mémoire, la couleur bleue correspond à un rayonnement électromagnétique sensiblement dans la plage entre 470 et 485 nm et la couleur vert correspond à un rayonnement électromagnétique située environ entre 485 et 555 nm.

On aura donc compris que, selon l'invention, la lumière émise par la pluralité des sources lumineuses 41 du dispositif 1 de mise en lumière, n'éclaire pas la zone d'éclairement 210. Par conséquent, d'une part, le pinceau lumineux, de chaque source lumineuse 41, n'est pas visible sur la surface de la zone d'éclairement 210 ou fond 210. D'autre part, le pinceau ou cône lumineux, de chaque source lumineuse 41, ne créé pas de phénomène d'ombre portée de la cible, ici le bijou, sur cette même zone d'éclairement 210. À contrario, sous l'effet d'un éclairage standard, par exemple celui d'une lumière blanche à spectre d'émission continu, c'est-à-dire à large gamme d'onde, de la longueur d'onde ultraviolette à la longueur d'onde infra-rouge, l'ombre de la cible est visible sur le fond éclairé.

Cela signifie donc que pour le dispositif 1 d'éclairage, la couleur du fond 210 est intiment liée, c'est-à-dire accordée, au spectre lumineux d'émission de chaque source lumineuse et vice et versa. Donc le choix de l'un implique celui de l'autre des deux paramètres formant un couple (couleur du fond ; spectre lumineux d'émission). Pour cela, par simplification, la couleur du fond 210 également appelée couleur déterminée est uniforme. Par ailleurs, la matière, la texture, l'état de surface, le relief et la forme du fond 210 sont des paramètres, qui considérés individuellement ou dans leur ensemble, peuvent impacter l'absorption de la lumière émise par chaque source lumineuse 41. En conséquence, lorsque l'un de ces paramètres à une incidence sur le résultat final, celui-ci est pris en considération avec la couleur du fond 210 et le spectre lumineux d'émission pour éviter l'apparition d'un halo lumineux sur le fond 210.

Pour compléter le dispositif 1 d'éclairage, celui-ci comprend également une unité de commande 5 alimenté par une unité de stockage d'énergie rechargeable ou batterie 6. La batterie 6 assure donc l'autonomie de l'ensemble électronique du dispositif 1 d'éclairage. L'unité de commande 5 est également connecté directement ou indirectement à chaque source lumineuse 41.

Ainsi, le dispositif 1 d'éclairage est en mesure à l'aide de son unité 5 de piloter ou commander chaque source lumineuse 41 du groupe lumineux 4. L'unité de commande 5, raccordée à chacune des sources lumineuses, est paramétrée pour configurer chaque source lumineuse 41 de sorte à émettre le spectre lumineux choisi. Les modes de fonctionnement de l'unité 5 de commande seront détaillés avec la description de la figure 3.

### Autres exemples de mode de réalisation de l'invention

Sur la **figure 2****,** un deuxième mode de réalisation représente une portion de vitrine 70 avec le plateau support 2 formant la surface de réception d'une œuvre d'art 1954. Cette vitrine, illustrant le dispositif 1 d'éclairage, met en valeur l'œuvre d'art 1954, disposée dans la zone d'éclairement 210. Comme dans le mode de réalisation précédent, la vitrine 70 comprend l'armature 3 porteur du plafond ou ciel 71. Comme on peut le voir sur la figure 2, le plafond 71 soutient le groupe lumineux 4. En outre dans le cas présent, le plafond 71 surplombe la surface de réception 21 d'une part et le plafond 71 est parallèle à la surface de réception 21 d'autre part. Dans ce mode de réalisation, le groupe lumineux 4 présente une forme annulaire. Ainsi, la pluralité de sources lumineuses 41 est disposée de manière circulaire de sorte à présenter le même angle par rapport à la zone d'éclairement 210. En outre, la distance normale, entre chaque source lumineuse 41 et la surface de réception 21 est sensiblement identique.

Il convient de comprendre que la relation entre le spectre d'émission de chaque source lumineuse 41 et la couleur du fond 210, de ce deuxième mode de réalisation, est identique au premier mode de réalisation.

Par ailleurs, il est entendu que la vitrine 70 est équipé des mêmes moyens pour activer le groupe lumineux 4 de sorte à illuminer l'œuvre d'art 1954.

En référence à la **figure 3****,** on a représenté un troisième mode de réalisation, dans lequel, le dispositif est intégré à une boîte 10 comprenant un caisson 11 et un couvercle 12 de fermeture du caisson 11. Dans ce mode de réalisation, l'armature 3 est alors intégrée au couvercle 12. En conséquence, l'armature 3 est orientable par rapport au support et donc la zone d'éclairement 210.

Plus précisément, la surface de réception 21 du support 2, et donc la zone à éclairer 210, est formée par le fond du caisson 11. Le couvercle 12 est donc mobile par rapport au caisson 11 et permet de positionner l'armature 3 en élévation par rapport à la zone à éclairer 210, lorsque la boîte 10 est dans un plan sensiblement proche de l'horizontal.

Le couvercle 12 présente une face interne 121 destinée à venir contre le caisson 11 dans une position de fermeture du caisson 11 par le couvercle 12.

Le couvercle présente également une bordure 122 entourant la face interne 121.

Le groupe lumineux 4 est logé dans la bordure 122.

La bordure 122 présente un chant 123 depuis lequel s'étend un jonc 124 dont le rôle est précisé dans la suite de la description.

Sur la figure 2, on constate que, le groupe lumineux 4 comprend une pluralité de sources lumineuses 41.

Les sources lumineuses 41 sont, par exemple, des diodes électroluminescentes (connu sous l'acronyme anglophone de « LED »). Par exemple, les sources lumineuses 41 sont formée d'une composition de plusieurs sources élémentaires de rayonnement dont l'addition produit une lumière colorée ou une lumière sensiblement blanche. En d'autres termes, c'est le mélange du rayonnement de plusieurs sources élémentaires qui produit la lumière émise par chaque source lumineuse 41. Une source lumineuse 41 est par exemple composé des sources élémentaires rouge, verte et bleu. Toutefois, chaque source lumineuse 41 n'est pas limitée à cet exemple de composition et peut, suivant les besoins, être, bichromatique, trichromatique (tel le mélange rouge, vert, bleu), tétrachromatique (tel le mélange des couleurs rouge, jaune, vert, bleu) ou plus.

Comme l'unité de commande 5 est paramétrée pour configurer chaque source lumineuse 41 de sorte à émettre le spectre lumineux choisi, l'unité de commande 5 est apte à définir et/ou fixer la configuration de chaque source lumineuse 41 en fonction des caractéristiques de la source lumineuse 41 précédemment citée (source bichromatique, trichromatique tétrachromatique, etc.).

De manière commune à chacun des modes de réalisation, le groupe lumineux 4 comprend également :
- un dissipateur thermique ;
- pour chaque source lumineuse 41, optionnellement des moyens de focalisation ou une lentille ;
- des moyens de conduction thermique, et
- un support ou substrat, tel une carte électronique sur laquelle sont fixés les sources lumineuses.

Les différents éléments constitutifs du groupe lumineux 4 sont positionnés comme suit.

La carte électronique est solidarisée au dissipateur thermique par une première face et à chacun des collimateurs ou chacune des lentilles par une deuxième face portant les sources lumineuses 41.

Les moyens de conduction thermique se présentent sous la forme d'un film thermiquement conducteur situé entre la carte électronique et le dissipateur thermique. Le film thermiquement conducteur est avantageusement souple pour permettre sa malléabilité afin qu'il se déforme et épouse la forme d'un réceptacle dans lequel le groupe lumineux 4 est reçu. Ainsi, cela évite et pour le moins limite la présence de bulles d'air qui auraient un effet isolant s'opposant à la conduction thermique, contraire à l'évacuation de la chaleur recherchée.

L'unité de commande 5 est couplée à chacune des sources lumineuses 41.

Outre, la gestion d'un mode d'allumage simultané de toutes les sources lumineuses 41, l'unité de commande 5 est paramétrée pour allumer, selon une fréquence déterminée, l'une au moins des sources lumineuses 41 et, simultanément, maintenir éteinte l'une au moins des sources lumineuses 41.

Bien entendu, la source lumineuse 41 qui est allumée est différente de la source lumineuse 41 qui est éteinte.

Par ailleurs, l'unité de commande 5 est paramétrée pour appliquer à chaque source lumineuse 41 une consigne d'intensité lumineuse Ti, de sorte qu'à chaque instant, *«* $Tt = {\sum }_{s = 1}^{N} Ti$ », où N est le nombre de sources lumineuses 41 allumées, et Tt est une intensité totale souhaitée d'éclairage. Plus précisément, Tt est l'intensité lumineuse totale reçue par la zone à éclairer 210.

En référence à la **figure 4****,** cela signifie que l'intensité totale souhaitée d'éclairage est répartie selon le nombre N de sources lumineuse 41 allumées à chaque instant.

Autrement dit, la somme à chaque instant de l'intensité lumineuse émise par chaque source lumineuse 41 est égale à l'intensité totale souhaitée d'éclairage Tt qui reste constante dans le temps T.

Sur l'exemple de la figure 4, les consignes d'intensité lumineuse Ti de deux sources lumineuses 41 sont représentées. Le graphique de la figure 4 correspond à l'intensité pour chaque source lumineuse 41 (axe des ordonnées) en fonction du temps (axe des abscisses).

Une première consigne d'intensité lumineuse Ti1 de l'une des sources lumineuses 41 et une deuxième consigne d'intensité lumineuse Ti2 d'une autre des sources lumineuses 41 sont représentées.

Au fur et à mesure du temps T, la première consigne d'intensité lumineuse Ti1 va en diminuant, et la deuxième consigne d'intensité lumineuse Ti2 va en augmentant.

On constate alors que pour chaque instant sur la ligne de temps T, la somme de la première consigne d'intensité lumineuse Ti1 et de la deuxième consigne d'intensité lumineuse Ti2 est constante et correspond à l'intensité totale souhaitée d'éclairage Tt.

La figure 4 illustre les consignes d'intensité lumineuse Ti de deux sources lumineuses 41, toutefois, la formule « $Tt = {\sum }_{s = 1}^{N} Ti$ » est vraie pour un nombre N de sources lumineuses 41 supérieur à deux.

Comme illustré par la figure 4, l'allumage et l'extinction des sources lumineuses 41 sont réalisés de manière progressive.

Cela permet de maintenir constante l'intensité totale souhaitée d'éclairage Tt et d'éviter tout risque de défaut d'éclairage puisqu'il y a un recoupement de l'éclairage de deux sources lumineuses 41 au moins.

Par ailleurs, le maintien constant de l'intensité totale souhaitée d'éclairage Tt permet de donner l'impression d'un scintillement naturel. De plus, l'éclairement perçu du fond 210 n'est pas impacté par les variations de sources lumineuses 41 allumées puisque le spectre d'émission des sources lumineuses 41 est situé en tout dans le spectre d'absorption du fond 210. Pour le moins, lorsque le spectre d'émission n'est situé qu'en partie dans le spectre d'absorption, l'effet de tâche lumineuse si elle n'est totalement imperceptible à l'œil, est très fortement atténué et il n'y a pas de différence d'éclairement de la surface de réception 21 en fonction du nombre de sources lumineuses 41 allumées simultanément. L'effet naturel est d'autant plus accru qu'il n'y a pas de tâche lumineuse et donc de variation de tâche lumineuse autour du bijou 1000 en fonction de la provenance du rayonnement lumineux. En d'autres termes, l'illumination de la zone à éclairer 210 et donc la tâche lumineuse, lorsqu'elle est visible, est stable et ne donne pas l'impression de danser sur la surface de réception 21 lors du changement périodique, pseudo-aléatoire ou aléatoire des sources lumineuses 41 allumées. Par ailleurs, il est précisé que l'intensité lumineuse, exprimé en cd, concerne la source lumineuse 41 alors que l'éclairement, exprimé en lux, concerne l'objet éclairé par les sources lumineuses 41.

En outre, grâce à l'allumage et à l'extinction progressifs des sources lumineuses 41, il est possible de rendre le scintillement du bijou 1000 plus naturel.

Selon une première forme de réalisation, l'unité de commande 5 est configurée pour allumer chaque source lumineuse 41 selon un schéma périodique.

Selon une deuxième forme de réalisation, l'unité de commande 5 est configurée pour allumer chaque source lumineuse 41 selon un schéma aléatoire, ou quasiment.

Le passage d'un schéma périodique à un schéma aléatoire, ou inversement, peut être réalisé par des moyens de contrôle ad hoc.

Les moyens de contrôle peuvent par exemple prendre la forme d'un sélecteur intégré au dispositif d'éclairage 1, ou d'une application informatique installée sur un appareil électronique nomade. Dans ce dernier cas, l'unité de commande 5 est alors apte communiquer avec l'application informatique embarquée sur l'appareil électronique. En d'autres termes, le dispositif 1 d'éclairage inclut des premiers moyens de communication, utilisé par l'unité de commande 5, apte à communiquer avec des deuxièmes moyens de communication de l'appareil électronique nomade.

Selon une troisième forme de réalisation, l'unité de commande 5 est configurée de sorte que l'intensité totale souhaitée d'éclairage Tt, soit inférieure à une valeur constante limite qui permette d'illuminer la cible à éclairer sans laisser percevoir de zone lumineuse sur la surface de réception 21. En d'autres termes, lorsque la cible est illuminée, la surface de réception 21 n'est pas éclairée. Ainsi, dans cette forme de réalisation, bien que cette intensité totale souhaitée d'éclairage Tt reste la somme des consignes d'intensité lumineuses Ti des sources lumineuses 41 allumées comme précédemment, l'intensité totale souhaitée d'éclairage Tt peut varier entre une valeur nulle et la valeur constante limite d'éclairage pour assurer un effet de scintillement. Ce mode de réalisation est typiquement mis en œuvre si le spectre lumineux d'émission de chaque source lumineuse n'est pas en totalité ou principalement situé dans le spectre d'absorption du fond 210.

En référence aux figures 1 à 3, les sources lumineuses 41 sont agencées en une ligne. La ligne peut être droite, comme pour le premier et le troisième mode de réalisation (respectivement illustrés par les figures 1 et 3), ou bien présenter un ou plusieurs rayons de courbure comme pour le deuxième mode de réalisation (illustré par la figure 2) dans lequel l'armature 3 se présente sous la forme d'un anneau. Toutefois, une disposition ou schéma matriciel, un disque, ou toute autre composition des agencements précédemment cités des sources lumineuses 41 entre dans le cadre de l'invention.

Dans les faits, lorsqu'une source lumineuse 41 fixe est située au-dessus d'un bijou et émet un rayonnement lumineux dirigée vers celui-ci, chacune des facettes du bijou réfléchit la lumière dans une direction.

Un observateur, fixe, situé à proximité, peut alors voir quelques facettes du bijou s'éclairer lorsque la lumière réfléchie par l'une des facettes est dirigée vers l'œil de l'observateur et atteint son œil.

Si l'observateur, le bijou et la source lumineuse restent fixes, alors le bijou ne scintille pas.

En revanche, lorsqu'un déplacement relatif existe entre l'observateur et le bijou, ou entre le bijou et la source lumineuse, alors les rayons réfléchis par chacune des facettes du bijou sont renvoyés dans différentes directions, ce qui provoque un effet de scintillement du bijou lorsque l'une des facettes, réfléchit par intermittence le rayonnement en direction de l'œil de l'observateur.

Le dispositif d'éclairage 1 qui vient d'être décrit permet de réaliser un scintillement de la cible, ici du bijou 1000, par mouvement relatif entre le groupe lumineux 4 et le bijou 1000. Dans le cas de la mise en valeur d'une cible étant un objet ou une personne, le rebond du rayonnement lumineux sur différentes facettes de la cible provoque le scintillement. Le fait qu'une personne porte des vêtements pourvus de strass ou de sequins par exemple peut augmenter d'autant l'effet de scintillement.

Plus précisément, le mouvement relatif entre le groupe lumineux 4 et la cible, ici le bijou 1000, est obtenu alors que le groupe lumineux 4 est immobile par rapport au bijou 1000.

En effet, pour permettre le déplacement de la source lumineuse, le groupe lumineux 4 est pourvu d'une pluralité de sources lumineuses 41 comme exposé ci-avant.

Tel qu'il l'a été précédemment décrit, le pilotage des sources lumineuses 41, c'est-à-dire leur allumage et leur extinction, est réalisé par l'unité de commande 5.

Plus particulièrement, l'unité de commande 5 pilote l'allumage de chaque source lumineuse 41, selon une fréquence prédéterminée, pseudo aléatoire ou aléatoire.

La fréquence prédéterminée correspond à un allumage éphémère, voire fugace, c'est-à-dire sur une durée très courte.

Lorsque l'une au moins des sources lumineuses est allumée, l'une au moins des sources lumineuses 41 est éteinte.

Ainsi, en faisant varier l'allumage de chaque source lumineuse, l'unité de pilotage permet un mouvement de déplacement du rayonnement lumineux dirigé vers le bijou 1000, alors que le groupe lumineux 4 reste immobile.

Cela provoque alors un scintillement du bijou 1000 puisque ses différentes facettes sont éclairées de manière discontinue, de façon aléatoire ou prédéterminée.

Ainsi, pour un observateur qui reste fixe par rapport au bijou, les différents rayons lumineux réfléchis par les différentes facettes du bijou 1000 n'atteigne l'œil de l'observateur que de manière discontinue, ce qui provoque l'effet de scintillement.

L'utilisation d'un schéma périodique par l'unité de commande 5 pour contrôler l'allumage des sources lumineuses 41 permet de réaliser un motif de scintillement répétitif du bijou pour le mettre en valeur d'une manière particulière, par exemple en insistant sur une zone plus qu'une autre.

Ainsi, dans le cas d'un bijou 1000 se présentant sous la forme d'un collier, tel qu'illustré par la figure 1, le scintillement peut être réalisé le long du bijou 1000 depuis une première extrémité jusqu'à une deuxième extrémité selon un premier sens puis selon un deuxième sens, c'est-à-dire sous forme d'aller-retour.

En revanche, lorsque l'unité de commande 5 utilise un schéma aléatoire, alors le scintillement du bijou 1000 se fait de manière désordonnée, de manière similaire à un scintillement naturel du bijou 1000. Le schéma aléatoire sera avantageusement défini pour qu'il ne se répète pas lors d'une même utilisation.

### Autres caractéristiques optionnelles et avantages de l'invention

Il est entendu que dans le cadre de l'invention, le spectre lumineux d'émission, ou spectre d'émission est aussi bien un spectre discontinu ou spectre de raies, qu'un spectre continu. Lorsque le spectre d'émission est un spectre continu, c'est typiquement une portion continue du spectre d'absorption et par conséquent, une portion continue du spectre de la lumière visible. Si le spectre d'émission est typiquement émis par des sources polychromatiques, il peut très bien également être le résultat d'une utilisation de sources monochromatiques, judicieusement associées au fond 210.

Dans des variantes des modes de réalisation de l'invention détaillés ci-dessus, il peut également être prévu :
- de remplacer un groupe lumineux par une source lumineuse unique ;
- que le groupe lumineux, ou pluralité de source lumineuse peut également être mise en œuvre à l'aide de LED COB (acronyme anglophone de « Chip-on-Board »), ou de bandeau de LED COB ;
- que la ou les sources lumineuses peuvent être ponctuelle ;
- que la ou les sources lumineuses peuvent être orthotrope également connu sous le nom de source lambertienne, ou isotrope ;
- pour chaque groupe lumineux un module d'interface connecté à chaque sources lumineuses et connecté via un bus à l'unité de commande ;
- un capteur de luminosité et/ou un capteur de température, de la lumière ambiante dans lequel le dispositif d'éclairage est utilisé, le ou les capteurs étant raccordé à l'unité de commande 5 qui est paramétré de sorte à adapter le spectre lumineux choisi aux conditions de lumière ambiante, ou en d'autres termes l'unité de commande 5 étant apte à définir la configuration de chaque source en fonction des conditions de lumière ambiante ;
- le spectre lumineux choisi est obtenu à l'aide d'un filtre placé devant chaque source lumineuse ;
- une ou plusieurs poignées, sur le caisson, permettant à un utilisateur de saisir la boîte pour pouvoir aisément la transporter. Ainsi le caisson peut très bien être un bagage, par exemple une valise ou une mallette.

Il convient de comprendre que les éléments représentés sur les figures peuvent être mis en œuvre sous diverses formes de matériel, de logiciel ou de combinaisons de ceux-ci. De préférence, ces éléments sont mis en œuvre dans une combinaison de matériel et de logiciel sur un ou plusieurs dispositifs polyvalents programmés de manière appropriée, qui peuvent comprendre un processeur, une mémoire et des interfaces d'entrée/sortie.

La présente description illustre les principes de la présente divulgation. Il sera donc apprécié que les personnes compétentes dans l'art seront en mesure de concevoir divers arrangements qui, bien que non explicitement décrits ou montrés ici, incarnent les principes de la divulgation et sont inclus dans sa portée.

Ainsi, selon le principe de l'invention il faut bien comprendre que l'idée est d'éviter la présence d'un halo lumineux et/ou d'ombre portée de la cible sur le support pour mettre en valeur la cible, sous l'effet d'un éclairage perçu comme magique, au-delà des exemples précédemment décrits.

Tous les exemples et le langage conditionnel cités ici sont destinés à des fins éducatives pour aider le lecteur à comprendre les principes de la divulgation et les concepts apportés par l'inventeur pour faire avancer l'art, et doivent être interprétés comme n'étant pas limités à ces exemples et conditions spécifiquement cités.

En outre, toutes les déclarations de principes, d'aspects et de modes de réalisation de la divulgation, ainsi que les exemples spécifiques de ceux-ci, sont destinés à englober leurs équivalents structurels et fonctionnels. En outre, il est prévu que ces équivalents comprennent à la fois les équivalents actuellement connus et les équivalents développés à l'avenir, c'est-à-dire tout élément développé qui remplit la même fonction, indépendamment de sa structure.

Ainsi, par exemple, l'homme de l'art comprendra que les schémas de principe présentés ici représentent des vues conceptuelles de circuits illustratifs mettant en œuvre les principes de la divulgation. De même, on appréciera que tous les organigrammes, diagrammes de flux et autres représentent divers processus qui peuvent être essentiellement représentés sur un support lisible par ordinateur et ainsi exécutés par un ordinateur ou un processeur, que cet ordinateur ou ce processeur soit ou non explicitement représenté.

Dans la mesure où des modes de réalisation de l'invention ont été décrits comme étant mis en œuvre, au moins en partie, par un appareil de traitement de données contrôlé par logiciel, on comprendra qu'un support non transitoire lisible par machine portant un tel logiciel, tel qu'un disque optique, un disque magnétique, une mémoire à semi-conducteur ou similaire, est également considéré comme représentant un mode de réalisation de la présente invention.

Les fonctions des divers éléments illustrés sur les figures peuvent être assurées par l'utilisation de matériel dédié ainsi que de matériel capable d'exécuter un logiciel en association avec un logiciel approprié. Lorsqu'elles sont assurées par un processeur, les fonctions peuvent être assurées par un seul processeur dédié, par un seul processeur partagé, ou par une pluralité de processeurs individuels, dont certains peuvent être partagés. De plus, l'utilisation explicite du terme "processeur" ou "contrôleur" ne doit pas être interprétée comme se référant exclusivement au matériel capable d'exécuter un logiciel, et peut inclure implicitement, sans limitation, un processeur de traitement de signal numériques (DSP), de la mémoire morte (ROM) pour stocker le logiciel, de la mémoire vive (RAM), et un support de stockage non-volatile. En outre, certains éléments peuvent être indépendants ou regroupés, par exemple dans un microcontrôleur (MCU), ou un système sur un composant (SoC acronyme anglophone de « System-on-Chip »).

D'autres matériels, conventionnels et/ou personnalisés, peuvent également être inclus. De même, tous les commutateurs représentés sur les figures sont uniquement conceptuels. Leur fonction peut être exécutée par le fonctionnement d'une logique de programme, par une logique dédiée, par l'interaction d'une commande de programme et d'une logique dédiée, ou même manuellement, la technique particulière étant sélectionnable par l'exécutant comme cela est plus spécifiquement compris dans le contexte.

Dans les revendications du présent document, tout élément exprimé comme un moyen d'exécuter une fonction spécifiée est destiné à englober toute manière d'exécuter cette fonction, y compris, par exemple, a) une combinaison d'éléments de circuit qui exécute cette fonction ou b) un logiciel sous n'importe quelle forme, y compris, par conséquent, un microprogramme, un microcode ou analogue, combiné à des circuits appropriés pour exécuter ce logiciel afin d'exécuter la fonction. La divulgation telle que définie par de telles revendications réside dans le fait que les fonctionnalités fournies par les différents moyens cités sont combinées et réunies de la manière prévue par les revendications. Il est donc considéré que tous les moyens qui peuvent fournir ces fonctionnalités sont équivalents à ceux présentés ici.

## Revendications

1. Dispositif (1) d'éclairage d'une cible, comprenant :
- un support (2) présentant une surface de réception (21) de la cible à illuminer, le support incluant une zone (210) d'éclairement de la cible, le support et/ou pour le moins la zone d'éclairement du support étant d'une couleur déterminée **caractérisé par** un spectre d'absorption déterminé ;
- une armature (3) comprenant un groupe lumineux (4) formé d'une pluralité de sources lumineuses (41),
**caractérisé en ce que** chaque source lumineuse émet un spectre lumineux, dit spectre d'émission, choisi, principalement, dans le spectre d'absorption déterminé.

2. Dispositif d'éclairage selon la revendication 1, **caractérisé en ce que** le spectre lumineux de chaque source lumineuse est exclusivement choisi dans le spectre absorbé par le support dans la zone d'éclairement.

3. Dispositif d'éclairage selon l'une des revendications précédentes, **caractérisé en ce que** la couleur déterminée est uniforme.

4. Dispositif d'éclairage selon l'une des revendications précédentes, **caractérisé en ce que** le spectre lumineux est en outre choisi en fonction de la matière et/ou de l'état de surface, et/ou de la texture, et/ou de la forme de la zone d'éclairement.

5. Dispositif d'éclairage selon l'une des revendications précédentes, **caractérisé en ce que** la portion de l'armature (3) destinée à être positionnée, au moins en partie, à distance du support (2) est principalement positionnée au-dessus dudit support.

6. Dispositif d'éclairage selon l'une des revendications précédentes, **caractérisé en ce que** le groupe lumineux est situé sensiblement en élévation par rapport audit support (2).

7. Dispositif (1) d'éclairage selon l'une des revendications précédentes, **caractérisé en ce qu'**il comprend une unité de commande (5) couplée à chacune des sources lumineuses, l'unité de commande étant paramétrée pour configurer chaque source lumineuse (41) de sorte à émettre le spectre lumineux choisi.

8. Dispositif (1) d'éclairage selon la revendication précédente, **caractérisé en ce que** l'unité de commande (5) est paramétrée pour allumer selon une fréquence déterminée l'une au moins des sources lumineuses (41), et, simultanément, maintenir éteinte l'une au moins des sources lumineuses (41), l'une au moins des sources lumineuses (41) allumée étant différente de l'une au moins des sources lumineuses (41) maintenue éteinte.

9. Dispositif d'éclairage selon l'une des revendications précédentes, **caractérisé en ce que** la pluralité de sources lumineuses formant le groupe lumineux (4) est disposée selon un schéma matriciel.

10. Dispositif d'éclairage selon l'une des revendications 1 à 3, **caractérisé en ce que** la pluralité de sources lumineuses formant le groupe lumineux (4) est disposée selon un schéma linéaire.

11. Dispositif (1) d'éclairage selon l'une des revendications précédentes, **caractérisé en ce que** l'une au moins des sources lumineuses (41) est formée d'une composition de plusieurs sources de rayonnement dont l'addition produit une lumière colorée ou une lumière sensiblement blanche.

12. Dispositif (1) d'éclairage selon l'une des revendications précédentes, **caractérisé en ce que** le spectre lumineux choisi est obtenu à l'aide d'un filtre placé devant chaque source lumineuse (41).

13. Dispositif d'éclairage selon l'une des revendications précédentes **caractérisé en ce qu'**il comprend un capteur de caractérisation de la couleur déterminée de sorte à adapter le spectre lumineux d'émission.

14. Dispositif d'éclairage selon l'une des revendications précédentes, **caractérisé en ce qu'**il comprend en outre un capteur de luminosité et/ou un capteur de température, de la lumière ambiante dans lequel le dispositif d'éclairage est utilisé, de sorte à adapter le spectre lumineux choisi aux conditions de lumière ambiante.

15. Dispositif (1) d'éclairage selon l'une des revendications précédentes, **caractérisé en ce que** chaque source lumineuse (41) est formée d'une LED RVB.
